# EUROPÄISCHE PATENTSCHRIFT

(11) **EP 3 354 845 B1**
(45) Veröffentlichungstag und Bekanntmachung des Hinweises auf die Patenterteilung: **22.01.2020**
(21) Anmeldenummer: 18000079.6
(22) Anmeldetag: 31.01.2018
(51) Int. Cl.: F01B 17/02, F01B 25/02, F01B 29/04, F02B 77/08

(54) **MITTELS DRUCKLUFT ANTREIBBARE MASCHINE**
MACHINE DRIVEN BY MEANS OF COMPRESSED AIR
MACHINE POUVANT ÊTRE ENTRAÎNÉE AU MOYEN D'AIR COMPRIMÉ

(30) Priorität: 31.01.2017 DE 202017000511 U
(43) Veröffentlichungstag der Anmeldung: 01.08.2018
(73) Patentinhaber: Staude, Eckhard, 61200 Wölfersheim (DE)
(72) Erfinder: Staude, Eckhard, 61200 Wölfersheim (DE)
(74) Vertreter: Körner, Volkmar Horst

(56) Entgegenhaltungen:
- EP-A1- 2 772 611
- DE-A1- 4 243 177
- DE-A1-102005 051 565
- US-A1- 2010 296 949
- US-A1- 2011 308 241

## Beschreibung

Die Erfindung betrifft eine mittels Druckluft antreibbare Maschine, mit einem in einem Zylinder beweglichen Kolben, mit einer Kurbelwelle und mit einem Pleuel zur Übertragung einer linearen Bewegung des Kolbens auf die Kurbelwelle.

Solche Maschinen sind besonders umweltfreundlich, weil keine schädlichen Abgase entstehen. Druckluft lässt sich einfach herstellen und vorrätig halten.

Eine solche auch als Druckluftmotor bezeichnete Maschine ist beispielsweise aus der EP 1 082 550 B1 bekannt. Bei dieser Maschine steuert der Kolben ein in einem Zylinderkopf angeordnetes Steuerventil. Bewegt sich der Kolben zu einem oberen Totpunkt, wird das Ventil geöffnet und Druckluft strömt in einen Raum zwischen Kolben und Zylinderkopf ein. Diese Druckluft verschiebt den Kolben in Richtung unteren Totpunkt. Am unteren Totpunkt hat der Zylinder eine Ablassöffnung, durch die Luft aus dem Zylinder abströmt. Anschließend wird der Kolben beispielsweise mittels einer Schwungmasse an der Kurbelwelle wieder in Richtung oberen Totpunkt bewegt.

Die US 2010/296949 A1 offenbart eine Motoreinrichtung bei der ein Zylinder mit einem Medium von einem Kompressor versorgt wird. Das Medium zirkuliert in einem geschlossenen Kreislauf.

Die US 2011/308241 A1 offenbart eine Druckluftmaschine, welche komprimierte Luft von einem Kompressor erhält. Die Druckluftmaschine kann in einem Fahrzeug eingesetzt werden.

Die DE 42 43 177 A1 offenbart eine Einrichtung zur Zylindererkennung bei einer Brennkraftmaschine mit einem Hallsensor zur Erfassung von auf einer Geberscheibe angeordneten Winkelmarken.

Die DE 10 2005 051565 A1 offenbart eine Anlage zur Überwachung einer Abschaltphase eines Verbrennungsmotors. Hierzu hat ein Drehzahlgeber einen von der Kurbelwelle angetriebenen Metallzahnkranz und eine vor dem Metallzahnkranz angeordnete Hallsonde.

Nachteilig bei der bekannten Maschine ist jedoch, dass der Wirkungsgrad sehr begrenzt ist. Beispielsweise wird innerhalb des Zylinders befindliche Luft bei der Bewegung vom unteren zum oberen Totpunkt komprimiert. Zudem ist die Steuerung der Druckluft in den Zylinder sehr unflexibel.

Aus der DD 144 432 ist ein Druckluftmotor bekannt geworden, bei dem ein Kolbenschieberventil parallel zu einem Hubkolben angeordnet ist. Ein Schieber wird gegen Ende jedes Hubes des Hubkolbens mittels einer Schnappvorrichtung umgestellt.

Der Erfindung liegt das Problem zugrunde, eine Maschine der eingangs genannten Art so weiter zu bilden, dass vorhandene Maschinen einfach mit einem Druckluftantrieb nachrüstbar sind und dass die Maschine einen hohen Wirkungsgrad aufweist.

Dieses Problem wird erfindungsgemäß dadurch gelöst, dass ein mit Druckluft beaufschlagbarer Pneumatikzylinder mit einem darin angeordneten Pneumatikkolben oberhalb des Kolbens angeordnet ist und dass der Pneumatikkolben mit dem Kolben über ein Kraftübertragungsglied verbunden ist.

Durch diese Gestaltung lassen sich vorhandene Brennkraftmaschinen einfach zum Antrieb mit Druckluft umrüsten. Hierzu wird der Zylinderkopf der Brennkraftmaschine durch den Pneumatikzylinder mit dem Pneumatikkolben ersetzt und der vorhandene Kolben über das Kraftübertragungsglied angetrieben. Die in den Pneumatikzylinder einströmende Druckluft lässt sich über ein Steuerventil einfach regeln. Damit gestaltet sich auch die Regelung der Leistung der Maschine sehr einfach. Weiterhin weist die Maschine einen hohen Wirkungsgrad auf, weil eine Komprimierung von Luft in dem Zylinder vermieden wird. Die Maschine lässt sich zudem mittels abströmender Druckluft kühlen, so dass keine weitere Kühlung erforderlich ist. Vorzugsweise werden Pneumatikzylinder eingesetzt, welche auf Lebenszeit geschmiert sind. Dank der Erfindung lassen sich vorhandene Kolbenmaschinen, wie Otto - oder Dieselmotoren, einfach mit dem Druckluftantrieb nachrüsten.

Toleranzen zwischen dem Zylinder und dem Pneumatikzylinder lassen sich gemäß einer anderen vorteilhaften Weiterbildung der Erfindung einfach ausgleichen, wenn der Pneumatikzylinder einen größeren Hub hat als der Zylinder. Hierdurch wird sichergestellt, dass der Pneumatikkolben den von der Kurbelwelle bestimmten Bewegungsbereich des Kolbens vollständig ausführen kann.

Zug- und Druckkräfte lassen sich gemäß einer anderen vorteilhaften Weiterbildung der Erfindung besonders einfach von dem Pneumatikkolben auf den Kolben übertragen, wenn das Kraftübertragungsglied als Zug- und Druckstange ausgebildet ist. Im einfachsten Fall hat der Pneumatikkolben eine aus dem Pneumatikzylinder herausragende Kolbenstan ge. Die Kolbenstange kann konstruktiv besonders einfach mit dem Kolben verschraubt werden.

Die Zuführung der Druckluft zu einem vorgesehenen Zeitpunkt in den Pneumatikzylinder gestaltet sich gemäß einer anderen vorteilhaften Weiterbildung der Erfindung besonders einfach, wenn vor dem Pneumatikzylinder ein Steuerventil angeordnet ist und wenn das Steuerventil mit einer die Stellung des Kolbens erfassenden Schalteinrichtung verbunden ist. Durch diese Gestaltung kann die Steuereinrichtung in Abhängigkeit von der Stellung des Kolbens ein Steuersignal erzeugen, welches das Steuerventil öffnet und die Druckluft in den Pneumatikzylinder freigibt.

Die Synchronisation der Bewegungen des Kolbens und des Antriebs der Pneumatikkolben gestaltet sich gemäß einer anderen vorteilhaften Weiterbildung der Erfindung besonders einfach, wenn die Schalteinrichtung einen von der Kurbelwelle angetriebenen Rotationskörper hat. Im einfachsten Fall ist der Rotationskörper eine Scheibe.

Eine besonders genaue elektrische Ansteuerung des Steuerventils lässt sich gemäß einer anderen vorteilhaften Weiterbildung der Erfindung einfach erreichen, wenn die Schalteinrichtung einen auf dem Rotationskörper angeordneten Magnet und einen vor dem Rotationskörper angeordneten Hallsensor hat und wenn das Steuerventil elektrisch von Signalen des Hallsensors schaltbar ist. Durch diese Gestaltung lässt sich ein elektrisch schaltbares Steuerventil einsetzen. Solche Steuerventile sind standardisierte Bauteile und arbeiten beispielsweise mit einer Versorgungsspannung von 24V.

Die Maschine gestaltet sich gemäß einer anderen vorteilhaften Weiterbildung der Erfindung konstruktiv besonders einfach, wenn ein Stellglied zur Leistungsregelung mit einem vor dem Pneumatikzylinder angeordneten Druckregler verbunden ist.

Zur Vereinfachung der Regelung der Maschine trägt es gemäß einer anderen vorteilhaften Weiterbildung der Erfindung bei, wenn das Stellglied zur Leistungsregelung mit der Schalteinrichtung zur Verstellung eines Zeitpunktes und/oder der Zeitdauer der Druckbeaufschlagung des Pneumatikzylinders verbunden ist. Die Regelung der Leistung der Maschine ermöglicht hierdurch insbesondere im Teillastbereich einen sparsamen Verbrauch von Druckluft. Vorzugsweise erfolgt die Leistungsregelung kombiniert an dem Druckregler und an der Schalteinrichtung.

Die Leistungsregelung der Maschine gestaltet sich gemäß einer anderen vorteilhaften Weiterbildung der Erfindung konstruktiv besonders einfach, wenn die Position der Hallsensoren gegenüber dem Rotationskörper in dessen Drehrichtung verstellbar ist.

Ein Mehrzylindermotor lässt sich gemäß einer anderen vorteilhaften Weiterbildung der Erfindung einfach erzeugen, wenn Pneumatikzylinder jeweils über einzelnen Zylindern angeordnet und deren Pneumatikkolben mit einzelnen Kolben verbunden sind.

Eine Mehrzylindermaschine lässt sich gemäß einer anderen vorteilhaften Weiterbildung der Erfindung besonders einfach ansteuern, wenn mit parallel beweglichen Kolben verbundene Pneumatikkolben mit einem gemeinsamen Steuerventil verbunden sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: schematisch eine mittels Druckluft antreibbare Maschine,
- Fig.2: eine Ansicht auf eine Schalteinrichtung zur Steuerung der Maschine aus Figur 1.

Figur 1 zeigt eine mittels Druckluft aus einem Druckluftspeicher antreibbare Maschine. Die Maschine 2 hat eine Kurbelwelle 3 mit vier daran über Pleuel 4 angebundene Kolben 5. Die Kolben 5 sind jeweils in einem Zylinder 6 geführt. Oberhalb der Zylinder 6 sind vier auf einem plattenförmigen Träger 7 befestigte Pneumatikzylinder 8 angeordnet. Bei dem Träger 7 kann es sich beispielsweise um eine Aluminiumplatte handeln. In den Pneumatikzylindern sind jeweils Pneumatikkolben 9 verschieblich geführt. Die Pneumatikkolben und die Kolben sind über ein als Zug- und Druckstange ausgebildetes Kraftübertragungsglied 10 miteinander verbunden. Der Druckluftspeicher 1 ist über eine Druckluftleitung 11 mit den Pneumatikzylin dern 8 verbunden. Innerhalb der Druckluftleitung 11 sind ein ansteuerbarer Druckregler 12 und zwei elektrisch ansteuerbare, als 3/2 Wege Ventile ausgebildete Steuerventile 13 angeordnet. Von der Kurbelwelle 3 ist ein als Scheibe ausgebildeter Rotationskörper 14 einer Schalteinrichtung 15 ansteuerbar. Vor dem Rotationskörper 14 sind zwei Hallsensoren 16 angeordnet. Auf dem Rotationskörper 14 ist zumindest ein Magnet 17 angeordnet. Die Maschine 2 hat ein Stellglied 18 zur Leistungsregelung.

In der dargestellten Stellung befinden sich die beiden mittleren Kolben 5 am unteren Totpunkt und die beiden äußeren Kolben 5 am oberen Totpunkt. Das Steuerventil 13 zur Steuerung der Pneumatikzylinder 8 der beiden äußeren Kolben 5 befindet sich in einer Schaltstellung, in der Druckluft aus dem Druckluftspeicher 1 in die Pneumatikzylinder 8 einströmen kann. Damit werden die beiden äußeren Kolben 5 von der Druckluft nach unten zum unteren Totpunkt bewegt. Das Steuerventil 13 der Pneumatikzylinder 8 für die beiden inneren Kolben 5 befindet sich in einer Schaltstellung, in der die Pneumatikzylinder 8 mit der Umgebung verbunden sind und damit bei der Bewegung der Kolben 5 zum oberen Totpunkt hin Luft aus den Pneumatikzylinder 8 abgeführt werden kann.

In dem dargestellten Ausführungsbeispiel sind einfach wirkende Pneumatikzylinder 8 dargestellt. Selbstverständlich können auch nicht dargestellte doppelt wirkende Pneumatikzylinder eingesetzt werden. Mittels solchen doppelt wirkenden Pneumatikzylindern können Zugkräfte über das Kraftübertragungsglied 10 auf die Kolben 5 übertragen werden.

Figur 2 zeigt vergrößert die Schalteinrichtung der Maschine 2 mit dem Rotationskörper 14 aus Figur 1. Hierbei ist zu erkennen, dass ein einzelner Magnet 17 auf dem Rotationskörper 14 angeordnet ist. Bei einem Vorbeibewegen an den Hallsensoren 16 erzeugen diese ein Signal, welches einer definierten Stellung der beiden äußeren oder der beiden inneren Kolben 5 entspricht. Dieses Signal wird dem Stellglied 18 aus Figur 1 zugeführt, welches die Steuerventile 13 ansteuert.

Zum Start der Maschine 2 werden die entsprechenden Pneumatikzylinder 8 mit Druckluft beaufschlagt, deren gegenüberstehenden Kolben 5 sich etwa eine 1/4 Umdrehung nach dem oberen Totpunkt befinden. Zur Steigerung der Leistungsabgabe der Maschine 2 wird, beispielsweise durch entsprechende Bewegung der Hallsensoren 16 der Zeitpunkt der Beaufschlagung des Pneumatikzylinders 8 mit Druckluft näher zum oberen Totpunkt des zugehörigen Kolbens 5 hin verschoben.

Selbstverständlich kann die Maschine 2 auch einen von Brennkraftmaschinen von Kraftfahrzeugen bekannten Anlassermotor zum Antrieb der Kurbelwelle 3 aufweisen. Dieser Anlassermotor kann die Kurbelwelle 3 drehen bis die Hallsensoren 16 ein Signal liefern und die Pneumatikzylinder 8 mit Druckluft beaufschlagt werden.

## Patentansprüche

1. Mittels Druckluft antreibbare Maschine (2), mit einem in einem Zylinder (6) beweglichen Kolben (5), mit einer Kurbelwelle (3) und mit einem Pleuel (4) zur Übertragung einer linearen Bewegung des Kolbens (5) auf die Kurbelwelle (3), **dadurch gekennzeichnet, dass** ein mit Druckluft beaufschlagbarer Pneumatikzylinder (8) mit einem darin angeordneten Pneumatikkolben (9) oberhalb des Kolbens (5) angeordnet ist und dass der Pneumatikkolben (9) mit dem Kolben (5) über ein Kraftübertragungsglied (10) verbunden ist.

2. Maschine nach Anspruch 1, **dadurch gekennzeichnet, dass** der Pneumatikzylinder (8) einen größeren Hub hat als der Zylinder (6).

3. Maschine nach Anspruch 1 oder 2, **dadurch gekennzeichnet, dass** das Kraftübertragungsglied (10) als Zug- und Druckstange ausgebildet ist.

4. Maschine nach zumindest einem der vorhergehenden Ansprüche, **dadurch gekennzeichnet, dass** vor dem Pneumatikzylinder (8) ein Steuerventil (13) angeordnet ist und dass das Steuerventil (13) mit einer die Stellung des Kolbens (5) erfassenden Schalteinrichtung (15) verbunden ist.

5. Maschine nach Anspruch 4, **dadurch gekennzeichnet, dass** die Schalteinrichtung (15) einen von der Kurbelwelle (3) angetriebenen Rotationskörper (14) hat.

6. Maschine nach Anspruch 4 oder 5, **dadurch gekennzeichnet, dass** die Schalteinrichtung (15) einen auf dem Rotationskörper (14) angeordneten Magnet (17) und einen vor dem Rotationskörper (14) angeordneten Hallsensor (16) hat und dass das Steuerventil (13) elektrisch von Signalen des Hallsensors (16) schaltbar ist.

7. Maschine nach zumindest einem der vorhergehenden Ansprüche, **dadurch gekennzeichnet, dass** ein Stellglied (18) zur Leistungsregelung mit einem vor dem Pneumatikzylinder (8) angeordneten Druckregler (12) verbunden ist.

8. Maschine nach Anspruch 7 , **dadurch gekennzeichnet, dass** das Stellglied (18) zur Leistungsregelung mit der Schalteinrichtung (15) zur Verstellung eines Zeitpunktes und/oder der Zeitdauer der Druckbeaufschlagung des Pneumatikzylinders (8) verbunden ist.

9. Maschine nach Anspruch 6, **dadurch gekennzeichnet, dass** die Position der Hallsensoren (16) gegenüber dem Rotationskörper (14) in dessen Drehrichtung verstellbar ist.

10. Maschine nach zumindest einem der vorhergehenden Ansprüche, **dadurch gekennzeichnet, dass** Pneumatikzylinder (8) jeweils über einzelnen Zylindern (6) angeordnet und deren Pneumatikkolben (9) mit einzelnen Kolben (5) verbunden sind.

11. Maschine nach zumindest einem der vorhergehenden Ansprüche, **dadurch gekennzeichnet, dass** mit parallel beweglichen Kolben (5) verbundene Pneumatikkolben (9) mit einem gemeinsamen Steuerventil (13) verbunden sind.

## Claims

1. A machine (2) drivable by means of compressed air, having a piston (5) movable in a cylinder (6), with a crank shaft (3) and with a connecting rod (4) for transmitting a linear movement of the piston (5) to the crank shaft (3), **characterized in that** a pneumatic cylinder (8), which can be subjected to compressed air, with a pneumatic piston (9) arranged therein is arranged above the piston (5) and that the pneumatic piston (9) is connected to the piston (5) via a force transmission member (10).

2. The machine according to Claim 1, **characterized in that** the pneumatic cylinder (8) has a greater stroke than the cylinder (6).

3. The machine according to Claim 1 or 2, **characterized in that** the force transmission member (10) is designed as a tie rod and push rod.

4. The machine according to at least one of the preceding claims, **characterized in that** a control valve (13) is arranged in front of the pneumatic cylinder (8) and that the control valve (13) is connected to a switching device (15) detecting the position of the piston (5).

5. The machine according to Claim 4, **characterized in that** the switching device (15) has a rotational body (14) driven by the crank shaft (3).

6. The machine according to Claim 4 or 5, **characterized in that** the switching device (15) has a magnet (17) arranged on the rotational body (14) and a Hall-effect sensor (16) arranged in front of the rotational body (14) and that the control valve (13) is electrically switchable by signals of the Hall-effect sensor (16).

7. The machine according to at least one of the preceding claims, **characterized in that** an actuating member (18) is connected for power regulation to a pressure controller (12) arranged in front of the pneumatic cylinder (8).

8. The machine according to Claim 7, **characterized in that** the actuating member (18) is connected for power regulation to the switching device (15) in order to adjust a point in time and/or the time duration of the pressurization of the pneumatic cylinder (8).

9. The machine according to Claim 6, **characterized in that** the position of the Hall-effect sensors (16) relative to the rotational body (14) can be adjusted in its direction of rotation.

10. The machine according to at least one of the preceding claims, **characterized in that** pneumatic cylinders (8) in each case are arranged above individual cylinders (6) and their pneumatic pistons (9) are connected to individual pistons (5).

11. The machine according to at least one of the preceding claims, **characterized in that** pneumatic pistons (9) connected to parallel movable pistons (5) are connected to a common control valve (13)

## Revendications

1. Machine (2) pouvant être entraînée par de l'air comprimé, avec un piston (5), mobile dans un cylindre (6), avec un vilebrequin (3) et avec une bielle (4) pour la transmission d'un mouvement linéaire du piston (5) au vilebrequin (3), **caractérisée en ce qu'**un cylindre pneumatique (8) pouvant être alimenté en air comprimé avec un piston pneumatique (9), disposé à l'intérieur, est disposé au-dessus du piston (5) et **en ce que** le piston pneumatique (9) est relié avec le piston (5) par l'intermédiaire d'un organe de transmission de force (10).

2. Machine selon la revendication 1, **caractérisée en ce que** le cylindre pneumatique (8) présente une course supérieure à celle du cylindre (6).

3. Machine selon la revendication 1 ou 2, **caractérisée en ce que** l'organe de transmission de force (10) est conçu comme une tige de traction et de compression.

4. Machine selon au moins l'une des revendications précédentes, **caractérisée en ce que**, avant le cylindre pneumatique (8), est disposée une soupape de contrôle (13) et **en ce que** la soupape de contrôle (13) est reliée avec un dispositif de commutation (15) détectant la position du piston (5).

5. Machine selon la revendication 4, **caractérisée en ce que** le dispositif de commutation (15) comprend un corps rotatif (14) entraîné par le vilebrequin (3).

6. Machine selon la revendication 4 ou 5, **caractérisée en ce que** le dispositif de commutation (15) comprend un aimant (17) disposé sur le corps rotatif (14) et un capteur à effet Hall (16) disposé avant le corps rotatif (14) et **en ce que** la soupape de contrôle (13) peut être commutée électriquement par des signaux du capteur à effet Hall (16).

7. Machine selon au moins l'une des revendications précédentes, **caractérisée en ce qu'**un organe de réglage (18) est relié avec un régulateur de pression (12) disposé avant le cylindre pneumatique (8) pour la régulation de la puissance.

8. Machine selon la revendication 7, **caractérisée en ce que** l'organe de réglage (18) est relié avec le dispositif de commutation (15) pour le réglage d'un moment et/ou de la durée de la sollicitation en pression du cylindre pneumatique (8), pour la régulation de la puissance.

9. Machine selon la revendication 6, **caractérisée en ce que** la position des capteurs à effet Hall (16) par rapport au corps rotatif (14) est réglable dans son sens de rotation.

10. Machine selon au moins l'une des revendications précédentes, **caractérisée en ce que** les cylindres pneumatiques (8) sont chacun disposés au-dessus de différents cylindres (6) et leurs pistons pneumatiques (9) sont reliés avec différents pistons (5).

11. Machine selon au moins l'une des revendications précédentes, **caractérisée en ce que** les pistons pneumatiques (9) reliés avec des pistons (5) mobiles parallèlement sont reliés avec une soupape de contrôle (13) commune.
